# FASCICULE DE BREVET EUROPEEN

(11) **EP 0 267 094 B1**
(45) Date de publication et mention de la délivrance du brevet: **20.12.1989**
(21) Numéro de dépôt: 87402335.1
(22) Date de dépôt: 19.10.1987
(51) Int. Cl.: E04F 10/00, E04F 10/02

(54) **Store perfectionné**
Markise
Sun blind

(30) Priorité: 17.10.1986 FR 8614490
(43) Date de publication de la demande: 11.05.1988
(73) Titulaire: Damois, Daniel, F-14300 Caen (FR)
(72) Inventeur: Damois, Daniel, F-14300 Caen (FR)
(74) Mandataire: Degret, Jacques

(56) Documents cités:
- CH-A- 655 539
- DE-A- 1 509 870
- DE-A- 2 729 871
- US-A- 2 808 065
- US-A- 3 800 484
- US-A- 4 198 998

## Description

La présente invention est relative aux stores ou analogues, et en particulier à des produits de ce genre qui sont utilisés pour la création d'un habillage extérieur de façade pour la protection en partie supérieure d'une fenêtre, d'une ou d'une porte vitrine.

Actuellement, on connait essentiellement deux genres de stores : les stores souples, constitués par exemple en toile, le plus souvent plastifiée, qui sont enroulables à la demande, et les stores rigides, réalisés généralement en une matière plastique, qui constituent des sortes de marquises et qui sont fixés à demeure.

Ces deux types de stores présentent le même inconvénient d'avoir une forme en profil invariable en position d'utilisation; en effet, les stores souples, lorsqu'ils sont déployés, sont soit plans, tels ceux décrits par exemple par les brevets DE-A 1 509 870 et US-A 2 808 065, soit courbes si l'installation comporte des tubes ou barres intermédiaires sur lesquels passe et s'appuie le store pour prendre le profil prévu par construction, tel celui décrit par le brevet CH-A 655 539; quant aux stores rigides, ils présentent bien évidemment une forme qui ne peut pas être modifiée, sauf à être construits en plusieurs parties planes et articulées entre elles, transversalement, sous l'action de tringleries ou de câbles de commande. De tels stores rigides, formés de volets, articulés entre eux deux par deux, autour d'axes communs transversaux, sont décrits par exemple par les brevets US-A-3.800.484, DE-A 2 729 871 et ES-A 276 684.

L'invention a pour but de remédier à cet inconvénient en proposant un store ou analogue dont la forme en profil puisse être modifiée à volonté, dans une certaine mesure, au gré de l'utilisateur.

A cet effect, le store perfectionné selon l'invention, comportant au moins un panneau et des moyens de montage dudit panneau sur un support, est caractérisé par le fait que le panneau est monobloc et en une matière semi-rigide et que des moyens sont prévus pour, à force, déformer élastiquement le panneau par rapport à sa configuration de repos, par modification de sa courbure.

Ainsi, dans le store selon l'invention, le ou les panneaux monoblocs le constituant peuvent chacun être déformé à force par les moyens de déformation de celui-ci, pour présenter un profil qui diffère du profil de repos. Si les moyens de déformation ne sont pas sollicités, le store présente sa configuration de repos, tandis qu'il s'en écarte d'autant plus que les moyens de déformation sont sollicités intensément. Le store selon l'invention est donc "à profil transformable", variable au choix de l'utilisateur quant à sa courbure. En outre, quelle que soit sa courbure, le store est toujours arrondi régulièrement, donc d'une esthétique parfaitement appropriée à la décoration en façade au-dessus de vitrines, de fenêtres ou de portes.

Suivant un mode de réalisation préféré du panneau, celui-ci présente au repos une configuration plane et il peut se déformer de part et d'autre de son plan.

De préférence, le panneau monobloc est en polyester armé de fibres de verre et, de préférence également, alors revêtu sur ses deux faces d'un gel-coat ; en variante, il peut être réalisé en chlorure de polyvinyle, ou en aluminium ou encore en acier inoxydable. Dans ces deux derniers cas, le panneau peut être peint ou anodisé, en totalité ou seulement pour partie, pour éviter les phénomènes de réflexion lumineuse.

Suivant la largeur du store, on peut utiliser un seul panneau monobloc, ou plusieurs panneaux monoblocs contigus qui sont assemblés entre eux ou qui sont indépendants les uns des autres.

Suivant un mode simple de mise en oeuvre du panneau, on prévoit les moyens de montage du panneau monobloc sur son support à la partie haute et à la partie basse dudit panneau.

Suivant un premier mode de réalisation, les moyens de déformation à force du panneau monobloc sont incorporés aux moyens de montage de la partie haute du panneau et/ou aux moyens de montage de la partie basse du panneau, de manière à rendre variable la distance séparant les lignes haute et basse de fixation du panneau sur les moyens de montage. Dans ce cas, les moyens de montage du panneau comportent par exemple, au moins à chaque extrémité longitudinale dudit panneau, un bras de longueur variable, et/ou bras d'orientation contrôlée, de préférence constante mais réglable, et/ou un bras dont la position en hauteur est réglable.

Suivant un second mode de réalistion, les moyens de déformation à force du panneau monobloc sont constitués, de chaque côté dudit panneau, par un bras reliant la partie haute et la partie basse du panneau et présentant une longueur variable de manière à faire varier la distance séparant les lignes haute et basse de fixation du panneau sur les moyens de montage.

Dans les deux modes de réalisation, le bras de longueur variable est par exemple du type télescopique et il comporte des moyens de blocage dans la position choisie. En variante, le bras de longueur variable peut appartenir à un ensemble de bras de longueurs différentes.

Le panneau monobloc peut être fixé sur les moyens de montage de toute manière appropriée, par exemple en étant solidarisé à deux tubes longitudinaux dont les extrémités sont articulées autour des axes respectifs desdits tubes sur les moyens de déformation à force du panneau et/ou sur les moyens de montage du panneau sur le support.

On comprendra bien l'invention à la lecture du complément de description qui va suivre, et en référence aux dessins annexés dans lesquels:
- les figures 1 à 3 sont des vues schématiques en perspective montrant, pour diverses positions d'utilisation, un store établi suivant un premier mode de réalisation de l'invention ;
- la figure 4 est une vue en perspective éclatée montrant le montage de la partie supérieure du panneau ;
- la figure 5 est une vue en perspective éclatée et arrachée montrant le montage de la partie inférieure du panneau ;
- la figure 6 est une vue schématique en élévation latérale montrant un store établi suivant un deuxième mode de réalisation de l'invention ;
- la figure 7 est une vue schématique en élévation latérale montrant un store construit selon un troisième mode de réalisation de l'invention ;
- la figure 8 est une vue schématique en élévation latérale montrant un store construit selon un quatrième mode de réalisation de l'invention ;
- la figure 9 est une vue schématique en élévation latérale montrant un store construit selon un cinquième mode de réalisation de l'invention ;
- les figures 10, 11 et 12 sont des vues schématiques en élévation latérale montrant un store construit selon un sixième mode de réalisation de l'invention, représenté dans trois de ses positions possibles ;
- la figure 13 est une vue schématique en élévation latérale montrant un store construit selon un septième mode de réalisation de l'invention.

Dans toute la description qui va suivre, il a été choisi de désigner arbitrairement par le nom de "store" l'article objet de l'invention.

L'article en question étant nouveau, et donc ne pouvant pas encore être désigné sous une appellation précise, il est alors bien clair qu'il pourra aussi lui être attribué les noms de "auvent", de "banne" ou de "marquise" par exemple.

Egalement dans la description qui va suivre, il a toujours été décrit un store formé d'un panneau monobloc unique. Il est toutefois bien clair que l'invention s'applique aussi aux stores du même type formés de plusieurs panneaux monoblocs contigus, qui soit sont indépendants les uns des autres, soit sont assemblés entre eux au moyen de cadres ou de barres.

On décrira tout d'abord, en référence aux figures 1 à 5, le premier mode de réalisation de l'invention.

Le store comporte, de manière connue, un panneau (1) qui est monté sur un support (2), par exemple un mur, par des moyens de montage. Cet ensemble peut être complété à sa périphérie, de manière non représentée, par exemple par un coffrage supérieur, des jupes latérales et un bandeau avant.

Suivant une première caractéristique de l'invention, le panneau (1) est monobloc et en une matière semi-rigide, et il peut être élastiquement déformé, à force, par rapport à sa configuration de repos, par modification de sa courbure. Par exemple, le panneau (1) peut présenter une largeur de 1,50 m à 4 m et une hauteur de 1 m. Suivant une réalisation préférée, le panneau (1) est en polyester armé de fibres de verre et il est de préférence revêtu sur au moins une face, et de préférence encore sur ses deux faces, par du gel-coat. Le panneau (1) peut présenter une épaisseur de 1,5 mm. En variante, le panneau (1) peut être constitué en chlorure de polyvinyle, opaque ou translucide pour permettre des jeux de lumière, en aluminium ou encore en acier inoxydable ; dans ces deux derniers cas, le panneau peut être peint ou anodisé pour éviter les phénomènes de réflexion lumineuse.

A chacune de ses deux extrémités longitudinales, le panneau (1) est monté sur le support (2), en partie haute en étant articulé sur un gousset supérieur fixe (3), et en partie basse en étant articulé sur un bras (4) qui est rendu solidaire d'un gousset inférieur fixe (5). Les structures de ces moyens de montage du panneau (1) sur le support (2) seront décrits plus en détail en référence aux figures 4 et 5.

Pour la réalisation de cette caractéristique de l'invention, le bras (4), qui est solidaire du gousset inférieur fixe (5), constitue un premier moyen pour déformer à force le panneau (1). Pour cela, le bras (4) présente une longueur active variable, entre son montage sur le gousset (5) et son axe (34) d'articulation sur le panneau (1). Comme montré schématiquement sur les figures 1 à 3, la variation de la longueur active du bras (4) est obtenue de manière télescopique. Lorsque, à partir d'une position donnée pour le panneau (1) et le bras (4), la longueur de ce dernier est modifiée, la distance entre l'axe d'articulation haute (35) du panneau sur le gousset (3) et l'axe d'articulation basse (34) du panneau sur l'extrémité libre du bras (4) varie. Du fait de cette variation de longueur du bras (4) et du montage fixe de ce dernier sur le gousset (5), le panneau (1) est, à force, sollicité à se déformer élastiquement en s'écartant de la configuration qu'il occupait précédemment, par modification de sa courbure, ainsi qu'il a été schématisé par les flèches (37) et (38).

Par exemple, le panneau (1) présente au repos une configuration plane représentée en traits pleins sur les figures 1 à 3. Après déformation, le panneau peut présenter une configuration convexe (déformation selon la flèche 37), représentée en tirets, ou une configuration concave représentée en pointillés (déformation selon la flèche 38). L'amorce de la déformation du panneau d'un côté ou de l'autre de sa position de repos peut être effectuée de toute manière appropriée, par exemple à la main ou à l'aide d'un accessoire.

De préférence, la position angulaire du bras (4) dans son plan vertical est également réglable de manière à permettre à l'utilisateur, en complément de la possibilité qu'il a de déformer la panneau (1), de modifier la position de ce dernier en le relevant ou en l'abaissant à volonté. Sur la figure 1, le bras (4) est en position horizontale moyenne, sur la figure 2 il est en position relevée maximale, et sur la figure 3 il est en position abaissée maximale. Il est à noter que, bien sûr, la modification en inclinaison des deux bras (4) peut aussi, et à elle seule, permettre de modifier le profil du panneau (1) et d'amener ce profil à la courbure désirée.

Comme montré sur les figures 4 et 5, le panneau (1) est fixé, par ses bords longitudinaux haut et bas, ou à leur voisinage, à un tube supérieur carré (6) et respectivement à un tube inférieur carré (7), la fixation se faisant par exemple par des vis (8, 9). Les extrémités des tubes (6, 7) sont fermées par des butées parallèlépipèdiques enchâssées (10, 11) qui portent chacune une tige (12, 13) coaxiale au tube associé (6, 7) et filetée seulement à son extrémité. Chaque gousset supérieur (3) présente une fente verticale (14) de réception de la partie lisse de la tige (12). Un écrou à capuchon (15) bloque axialement la tige (12) sur le gousset (3), avec interposition de rondelles (16) et d'une rondelle supplémentaire de blocage (17) sur le gousset (3) au moyen de vis (36).

Comme montré sur la figure 5, le bras inférieur (4) est constitué par deux tubes carrés (4a, 4b), de sections différentes, qui peuvent coulisser l'un par rapport à l'autre et qui peuvent être immobilisés dans la position de télescopage choisie par une vis de blocage (18). L'extrémité libre du tube (4b) porte fixement une équerre dont l'aile (19) présente un trou (20) pour la réception de la partie lisse de la tige (13) ; cette dernière est ensuite bloquée axialement par un écrou à capuchon (21), avec interposition de rondelles (22). Le tube (4a) présente, à son extrémité coopérant avec le gousset inférieur (5), deux trous alignés (23) de réception d'une vis (24) de blocage et d'articulation qui traverse un trou associé (25) du gousset (5) et qui est immobilisée axialement par un écrou (26), avec interposition de rondelles (27). Cette extrémité du tube (4a) présente deux autres trous alignés (28) de réception d'une vis (29) qui traverse l'un d'une série de trous (30) du gousset (5) et qui est immobilisée axialement par un écrou (31), avec interposition de rondelles (32). Les trous (30) sont répartis sur un arc de cercle centré sur le trou (25), de manière à permettre le réglage de la position angulaire du bras (4) dans son plan vertical. Dans l'exemple choisi, il existe trois trous (30). Pour la modification de la position angulaire du bras (4), on enlève de chaque côté la vis (29), on débloque la vis (24), puis on place la vis (29) dans le trou (30) choisi avec lequel on a au préalable aligné les trous (28), et enfin on bloque les vis (24) et (29).

Dans le mode de réalisation des figures 1 à 5, les forces de rappel élastique vers la configuration de repos exercées par le panneau (1) sont absorbées de chaque côté par le bras (4) qui est fixé sur le gousset inférieur associé (5).

Dans le mode de réalisation de la figure 6, le panneau (1) est monté et articulé sur le gousset supérieur (3) et il est monté et articulé sur le bras inférieur télescopique (4) de la même manière que précédemment. Toutefois, dans ce mode de réalisation, d'une part le bras (4) est simplement articulé sur le gousset inférieur (5) et d'autre part on prévoit, de chaque côté du panneau (1), et extérieurement à celui-ci, un bras télescopique supplémentaire (33) qui est articulé sur le gousset (3), par exemple autour du même axe que le panneau (1), ainsi qu'à l'extrémité libre du tube (4b) ou à son voisinage, et de préférence autour du même axe d'articulation (34) du panneau (1) sur le tube (4b). Comme précédemment, le bras (4), mais également le bras (33), comportent des moyens (18) de blocage dans leur position de télescopage choisie.

En fonctionnement, la modification du profil du panneau (1), d'un côté ou de l'autre de sa configuration de repos, est donnée uniquement par la variation de longueur du bras (33), tandis que le panneau, quelle que soit sa configuration, peut être relevé ou abaissé par modification de la longueur du bras inférieur (4).

Dans le mode de réalisation de la figure 7, le panneau (1) est monté et articulé sur le gousset supérieur (3) et sur le bras inférieur (4) de la même manière que précédemment. Toutefois, dans ce mode de réalisation, le bras (4) est simplement articulé sur le gousset inférieur (5) et il est de longueur fixe. En outre, ce bras (4) est d'orientation contrôlée, sous la commande d'un bras auxiliaire (39) télescopique, librement articulé sur le bras (4) autour d'un axe (40), d'une part, et librement articulé sur un gousset (41) fixé au support mural (2), autour d'un axe (42) d'autre part. Comme précédemment, le bras (39) comporte des moyens (18) de blocage dans sa position de télescopage choisie.

En fonctionnement, on comprend qu'il suffit d'allonger ou de raccourcir le bras télescopique (9), comme indiqué par la flèche (43), pour faire pivoter vers le bas, ou respectivement vers le haut, le bras (4), comme indiqué par la flèche (44), et par suite pour ramener le panneau vers sa position plane de repos, ou à l'inverse pour augmenter sa courbure.

Dans le mode de réalisation de la figure 8, le panneau (1) et le bras (4) sont montés et articulés de la même manière que dans la construction de la figure 7. Toutefois, dans ce quatrième mode de réalisation, le bras auxiliaire (45), toujours librement articulé à sa partie inférieure sur le bras (4), est associé en partie supérieure à un gousset (46) monté sur le support (2) au moyen d'une crémaillière (47). Le bras (45) est librement articulé sur le gousset (46) autour d'un axe (48).

En fonctionnement, on voit qu'il suffit de descendre ou de monter la crémaillère (47), comme indiqué par la flèche (49), pour faire pivoter vers le bas, ou respectivement vers le haut, le bras (4), et par suite pour ramener le panneau (1) vers sa configuration plane de repos, ou à l'inverse pour augmenter sa courbure.

Dans le mode de réalisation de la figure 9, le panneau (1) est monté et articulé sur le gousset supérieur (3) et sur le bras inférieur (4) de la même manière que dans les autres réalisations. Toutefois, dans cette cinquième construction, chaque bras (4) est librement articulé sur le gousset inférieur (5), mais prévu télescopique formé de deux tubes carrés (4a, 4b) qui peuvent coulisser l'un par rapport à l'autre et qui peuvent être immobilisés dans la position de télescopage choisie par des moyens de blocage (18). Le bras télescopique précité est associé à un bras auxiliaire (50) librement articulé à sa partie inférieure sur le bras (4), autour d'un axe (51), et librement articulé à sa partie supérieure, sur un gousset (52) fixé au support mural (2), autour d'un axe (53).

En fonctionnement, on comprend qu'il suffit d'allonger ou de raccourcir le bras (4), comme indiqué par la flèche (54), pour provoquer le basculement vers le bas, ou respectivement vers le haut du bras (4), comme indiqué par la flèche (55), et par suite pour réduire ou respectivement augmenter la courbure du panneau (1).

Dans le mode de réalisation des figures 10 à 12, le panneau (1) est monté et articulé comme précédemment sur le gousset supérieur (3) et sur le bras inférieur (4) qui est d'une longueur constante. A ce bras est toutefois associé un tirant (56) qui, d'une part, est articulé sur l'axe (34) et d'autre part est terminé à son extrémité libre par un crochet (57). Le support mural est complété d'un premier point d'ancrage (58) complémentaire du crochet (57), et éventuellement d'un second point d'ancrage (59), également complémentaire du crochet (57), placé juste sous le gousset (3) et éventuellement solidaire dudit gousset. Le bras (4) est librement articulé sur le gousset inférieur (5). En outre, ledit bras est avantageusement réalisé sous la forme d'un profilé à section en U, ouverte vers le haut, qui permet au tirant (56) de s'encastrer dans sa position de repos illustrée à la figure 10.

Dans cette position de repos de la figure 10, le panneau (1) est plan. Dans la position intermédiaire de la figure 11, le tirant (56) est fixé au point d'ancrage (58), par l'intermédiaire de son crochet (57). Pour passer de la configuration représentée à la figure 10 à celle représentée à la figure 11, le bras (4) a simultanément été relevé. On comprend ainsi que l'on a déformé à force le panneau (1) qui, de plan, prend une courbure concave ou convexe au choix de l'utilisateur. Dans la position représentée à la figure 11, le tirant (56) agit en compression.

Si l'on déplace le tirant (56) pour l'accrocher au point d'ancrage (59), on relève davantage le bras (4), comme indiqué par la flèche (60), et par suite on réduit la distance séparant les lignes haute et basse du panneau (1). On augmente donc davantage la courbure dudit panneau.

Dans le mode de réalisation de la figure 13, de bras (4), de longueur constante, est librement articulé sur son gousset (5), comme il a été vu dans les réalisations des figures 7 à 12. Toutefois, ce bras (4) est associé à un bras auxiliaire (61) qui, d'une part, est articulé librement sur un gousset (62) fixé au support (2) sous le gousset (5), autour d'un axe (63), et d'autre part est articulé autour d'un axe (64) sur une crémaillère (65) montée sur le bras (4).

En fonctionnement, on voit qu'il suffit d'éloigner, ou respectivement de rapprocher la crémaillère (65) du gousset (5), ainsi qu'il est schématisé par la flèche (66), pour relever, ou respectivement abaisser le bras (4), comme il est représenté par la flèche (67), et par suite pour augmenter ou inversement réduire la courbure du panneau (1).

Bien entendu, l'invention n'est pas limitée aux modes de réalisation qui ont été décrits et l'on pourrait au contraire concevoir diverses variantes sans sortir pour autant de son cadre.

C'est ainsi, par exemple : que le panneau (1) pourrait être partiellement raidi pour ne pouvoir être déformé que localement ; qu'il est possible de prévoir plus de deux points de montage du panneau sur le support (2); que la variation de longueur des bras (4) ou (33) ou (39) pourrait être assurée par motorisation ou par vissage ; qu'on pourrait prévoir un second bras du type (4a, 4b) pour le montage de la partie supérieure du panneau (1) sur le gousset (3).

Comme autre variante, les bras (4, 33, 39) pourraient appartenir à un ensemble de bras de longueurs différentes.

C'est ainsi également que l'on pourrait associer le gousset (3) et/ou le gousset (5) sur le support mural (2) au moyen d'un rail ou d'une crémaillère. En relevant ou en descendant un des goussets le long de ce rail ou de cette crémaillère, il est clair en effet que l'on va modifier la distance entre les lignes haute et basse de fixation du panneau et, par suite, que l'on va modifier à force le profil dudit panneau par déformation élastique.

## Revendications

1. Store ou analogue, comportant au moins un panneau (1) et des moyens (3, 4, 5) de montage dudit panneau sur un support (2), caractérisé par le fait que le panneau est monobloc et en une matière semi-rigide et que des moyens (4, 33) sont prévus pour, à force, déformer élastiquement le panneau par rapport à sa configuration de repos par modification de sa courbure.

2. Store selon la revendication 1, caractérisé par le fait que les moyens de montage du panneau monobloc (1) sur le support (2) sont prévus à la partie haute et à la partie basse du panneau.

3. Store selon la revendication 2, caractérisé par le fait que les moyens pour déformer à force le panneau monobloc sont incorporés aux moyens de montage de la partie haute du panneau et/ou aux moyens de montage de la partie basse du panneau, de manière à rendre variable la distance séparant les lignes haute et basse de fixation du panneau sur les moyens de montage.

4. Store selon la revendication 3, caractérisé par le fait que les moyens de montage du panneau monobloc comportent, au moins à chaque extrémité longitudinale dudit panneau, un bras (4) de longueur variable et/ou un bras d'orientation contrôlée, de préférence constante mais réglable, et/ou un bras dont la position en hauteur est réglable.

5. Store selon l'une des revendications 1 et 2,caractérisé par le fait que les moyens pour déformer à force le panneau monobloc (1) sont constitués, de chaque côté dudit panneau, par un bras (33) reliant la partie haute (35) et la partie basse (34) du panneau et de longueur variable, de manière à faire varier la distance séparant les lignes haute et basse de fixation du panneau sur les moyens de montage.

6. Store selon l'une des revendications 4 et 5, caractérisé par le fait que le bras (4, 33) de longueur variable est du type télescopique et est muni de moyens (18) de blocage dans la position choisie.

7. Store selon l'une des revendications 4 et 5, caractérisé par le fait que le bras (4, 33) de longueur variable appartient à un ensemble de bras de longueurs différentes.

8. Store selon l'une des revendications 1 à 7, caractérisé par le fait que le panneau monobloc (1) est fixé sur au moins deux tubes longitudinaux (6, 7) dont les extrémités sont articulées, autour des axes longitudinaux (35, 34) desdits tubes, sur les moyens pour déformer à force le panneau et/ou sur les moyens de montage du panneau sur le support (2).

9. Store selon l'une des revendications 1 à 8, caractérisé par le fait que le panneau monobloc peut être déformé de part et d'autre de sa configuration de repos.

10. Store selon l'une des revendications 1 à 9, caractérisé par le fait que la configuration de repos du panneau monobloc est plane et que ledit panneau peut être déformé de part et d'autre de ce plan de repos.

11. Store selon l'une des revendications 1 à 10, caractérisé par le fait que la matière constituant le panneau monobloc appartient au groupe constitué par : du polyester armé de fibres de verre et de préférence revêtu sur au moins une face d'un gel-coat ; du chlorure de polyvinyle ; de l'aluminium ; et de l'acier inoxydable, ces deux derniers pouvant être partiellement ou totalement peints ou anodisés pour éviter les phénomènes de réflexion lumineuse.

## Patentansprüche

1. Markise oder dgl., enthaltend wenigstens eine Tafel (1) und Einrichtungen (3, 4, 5) zur Montage der genannten Tafel an einem Träger (2), dadurch gekennzeichnet, daß die Tafel einstückig ist und aus einem halbsteifen Material besteht und daß Einrichtungen (4, 33) vorgesehen sind, um durch Kraft die Tafel gegenüber ihrer Ruhegestalt elastisch durch Veränderung ihrer Krümmung zu verformen.

2. Markise nach Anspruch 1, dadurch gekennzeichnet, daß die Einrichtungen zur Montage der einstückigen Tafel (1) an dem Träger (2) am oberen und unteren Abschnitt der Tafel vorgesehen sind.

3. Markise nach Anspruch 2, dadurch gekennzeichnet, daß die Einrichtungen zum Verformen der einstückigen Tafel durch Kraft in den Einrichtungen zur Montage des oberen Abschnitts der Tafel und/oder in den Einrichtungen zur Montage des unteren Abschnitts der Tafel derart inkorporiert sind, daß die Distanz variierbar ist, die die oberen und unteren Befestigungslinien der Tafel an den Montageeinrichtungen voneinander trennt.

4. Markise nach Anspruch 3, dadurch gekennzeichnet, daß die Einrichtungen zur Montage der einstückigen Tafel wenigstens an jedem Längsende der genannten Tafel einen Arm (4) variabler Länge und/oder einen Arm kontrollierter Richtung, vorzugsweise konstant aber einstellbar, und/oder einen Arm umfaßt, dessen Position in der Höhe einstellbar ist.

5. Markise nach einem der Ansprüche 1 und 2, dadurch gekennzeichnet, daß die Einrichtungen zum Verformen der einstückigen Tafel (1) durch Kraft auf jeder Seite der genannten Tafel durch einen Arm (33) gebildet sind, der den oberen Abschnitt (35) mit dem unteren Abschnitt (34) der genannten Tafel verbindet und variable Länge hat, um die Distanz variieren zu können, die die oberen und unteren Befestigungslinien der Tafel an den Montageeinrichtungen voneinander trennt.

6. Markise nach einem der Ansprüche 4 und 5, dadurch gekennzeichnet, daß der Arm (4, 33) variabler Länge vom Teleskoptyp ist und mit Einrichtungen (18) zum Feststellen in der gewählten Position versehen ist.

7. Markise nach einem der Ansprüche 4 und 5, dadurch gekennzeichnet, daß der Arm (4, 33) variabler Länge zu einer Gruppe aus Armen unterschiedlicher Längen gehört.

8. Markise nach einem der Ansprüche 1 bis 7, dadurch gekennzeichnet, daß die einstückige Tafel (1) auf wenigstens zwei Längsrohren (6, 7) befestigt ist, deren Enden um die Längsachsen (34, 35) der genannten Rohre verschwenkbar auf den Einrichtungen zum Verformen der Tafel durch Kraft und/oder auf den Einrichtungen zur Montage der Tafel an dem Träger (2) gelagert sind.

9. Markise nach einem der Ansprüche 1 bis 8, dadurch gekennzeichnet, daß die einstückige Tafel nach beiden Seiten aus ihrer Ruhegestalt verformt werden kann.

10. Markise nach einem der Ansprüche 1 bis 9, dadurch gekennzeichnet, daß die Ruhegestalt der einstückigen Tafel plan ist und daß die genannte Tafel aus dieser Ruheebene nach beiden Seiten verformt werden kann.

11. Markise nach einem der Ansprüche 1 bis 10, dadurch gekennzeichnet, daß das Material, das die einstückige Tafel bildet, zu der Gruppe gehört, die gebildet ist durch: Polyester, das mit Glasfasern verstärkt ist und vorzugsweise auf wenigstens einer Seite mit einer Gelschicht bedeckt ist; Polyvinylchlorid; Aluminium; und Edelstahl, wobei die beiden letztgenannten teilweise oder vollständig mit Farbe bestrichen oder anodisiert sein können, um Lichtreflexphänomene zu vermeiden.

## Claims

1. Blind or the like, comprising at least one panel (1) and means (3, 4, 5) for mounting the said panel on a support (2), characterized in that the panel is a single piece and made of a semi-rigid material and in that means (4, 33) are provided for elastically deforming, by means of force, the panel relative to its rest configuration by modifying its curvature.

2. Blind according to Claim 1, characterized in that the means for mounting the single-piece panel (1) on the support (2) are provided at the top and at the bottom of the panel.

3. Blind according to Claim 2, characterized in that the means for deforming, by means of force, the single-piece panel are incorporated into the means for mounting the top of the panel and/or into the means for mounting the bottom of the panel, such that the distance separating the top and bottom lines for fixing the panel on the mounting means is variable.

4. Blind according to Claim 3, characterized in that the means for mounting the single-piece panel comprise, at least at each longitudinal end of the said panel, an arm (4) of variable length and/or an arm having a controlled, preferably constant but adjustable orientation, and/or an arm whose position heightwise is adjustable.

5. Blind according to one of Claims 1 and 2, characterized in that the means for deforming, by means of force, the single-piece panel (1) consist, on each side of the said panel, of an arm (33) connecting the top (35) and the bottom (34) of the panel and of variable length, so as to vary the distance separating the top and bottom lines for fixing the panel on the mounting means.

6. Blind according to one of Claims 4 and 5, characterized in that the arm (4, 33) of variable length is of the telescopic type and is provided with means (18) for clamping in the chosen position.

7. Blind according to one of Claims 4 and 5, characterized in that the arm (4, 33) of variable length forms part of a set of arms of different lengths.

8. Blind according to one of Claims 1 to 7, characterized in that the single-piece panel (1) is fixed onto at least two longitudinal axes (35, 34) of the said tubes, on the means for deforming, by means of force, the panel and/or on the means for mounting the panel on the support (2).

9. Blind according to one of Claims 1 to 8, characterized in that the single-piece panel may be deformed on either side of its rest configuration.

10. Blind according to one of Claims 1 to 9, characterized in that the rest configuration of the single-piece panel is flat and in that the said panel may be deformed on either side of this rest plane.

11. Blind according to one of Claims 1 to 10, characterized in that the material constituting the single-piece panel belongs to the group consisting of: polyester reinforced with glass fibers and preferably coated on at least one side with a gel coat; polyvinyl chloride; aluminium; and stainless steel, it being possible for these latter two to be partially or totally painted or anodized so as to avoid light reflection phenomena.
